# EUROPÄISCHE PATENTANMELDUNG

(11) **EP 4 049 645 A1**
(43) Veröffentlichungstag der Anmeldung: **31.08.2022**
(21) Anmeldenummer: 20878946.1
(22) Anmeldetag: 09.04.2020
(51) Int. Cl.: A61H 1/00

(54) **VORRICHTUNG ZUR ENTLASTUNG DES MENSCHLICHEN BEWEGUNGSAPPARATS WÄHREND DER ARBEIT ODER FREIZEIT**

(30) Priorität: 22.10.2019 RU 2019133725
(71) Anmelder: Zelenin, Aleksandr Viktotovich, Izhevsk, 426000 (RU)
(72) Erfinder: Zelenin, Aleksandr Viktotovich, Izhevsk, 426000 (RU)
(74) Vertreter: Jeck, Jonathan
(86) Internationale Anmeldenummer: PCT/RU2020/000191
(87) Internationale Veröffentlichungsnummer: WO 2021/080456

(57) **Zusammenfassung**

Die Erfindung betrifft eine Vorrichtung zur Entlastung des menschlichen Bewegungsapparates während der Arbeit oder in der Ruhephase mit einem Sockel und einem Stützbett. Das Bett ist schräg zum Sockel positioniert. Ein Federmechanismus ermöglicht ein Verschwenken des Stützbettes gegenüber dem Sockel. Ein Mechanismus ist zur Einstellung der Kippkraft sowie höhenverstellbarer Armlehnen und eines Tisches verstellbar. Der Tisch ist so konzipiert, dass er in seiner Position relativ zur Person verstellbar ist.

## Beschreibung

Die Erfindung betrifft eine Vorrichtung zur Entlastung des Bewegungsapparates während der Arbeit oder in Ruhe.

Sie bezieht sich auf den Bereich der menschlichen Tätigkeit, nämlich auf Möbel zum Ausruhen und Entlasten. Sie ist für Menschen gedacht, die lange Zeit sitzen oder stehen und auch zur vorbeugenden Behandlung. Die Erfindung ist notwendig, um die Vitalität der Wirbelsäule und der Gelenke des Bewegungsapparates zu erhalten.

Eine der Ursachen für Energieverlust und Müdigkeit sind Muskelverspannungen. Sie tragen zu verschiedenen Krankheiten bei. Die beste Erholung für einen müden Körper ist Entspannung. Sie hilft, Spannungen abzubauen und die Vitalität wiederherzustellen. Ein müder Mensch findet intuitiv die richtige Körperhaltung, die beste Position für einen gestressten Körper, um sich richtig zu entspannen und auszuruhen. Die Selbstbalancierung ermöglicht es, einem müden Körper sich zu entspannen und zu erholen. Film-, Theater- und Zirkuskünstler, Dozenten und Lehrer und auch Sportler müssen ihren Bewegungsapparat entspannen.

Ein Wellness-Gerät ist durch das RU 22536716 bekannt. Es besteht aus einer Stütze und einem darauf montierten Sitz und enthält auch eine Vorrichtung, die eine Schwingbewegung des Sitzes gewährleistet. Es unterscheidet sich dadurch von anderen Geräten, dass es eine tonnenförmige oder konische Schraubenfeder enthält. Die Feder ermöglicht es, den Sitz um seine vertikale und horizontale Achse zu schwingen. Die Feder sorgt auch für eine oszillierende Bewegung relativ zu den vertikalen und horizontalen Achsen mit einer Frequenz von 1 bis 5 Hz. Ein Ende der Feder ist mit der Stütze verbunden, das andere Ende mit der Unterseite des Sitzes. Dieses Gerät ist zum Sitzen gedacht. Sitzen hat eine natürliche, heilende Wirkung auf den menschlichen Körper, sowohl bei der Arbeit als auch beim Ausruhen. Dies wird durch Vibrationen verursacht. Sie werden durch natürliche Bewegungen der Person selbst erzeugt. Es besteht keine Notwendigkeit, ein externes Oszillationsmittel zu verwenden, um das Gleichgewicht, die Ausgewogenheit und das Wohlbefinden des menschlichen Körpers in jeder Position aufrechtzuerhalten.

Weiterhin bekannt ist auch LeanChair (http://laanchair.com). Es besteht aus einem Sockel, einem Stützbett und einer Fußstütze. Das Bett ist schräg zum Sockel gestellt. Mit dem LeanChair kann in einer halb stehenden, halb liegenden Position gearbeitet werden. Ein Teil des Körpergewichts wird vom unteren Teil des Körpers auf die Basis übertragen. Das Bett ruht auf dem Rücken des Benutzers. Es stützt den Körper sanft und neigt sich leicht nach hinten. Dadurch werden die Beine erheblich entlastet.

Aus dem russischen Patent RU178499 ist ein Gerät zur Entspannung des Bewegungsapparates bekannt. Es besteht aus einem Sockel, einem Stützbett und einer Fußstütze. Das Bett ist schräg zum Sockel positioniert. Der Unterschied besteht darin, dass es mit einem oszillierenden Befestigungsblock ausgestattet ist. Der Block ermöglicht das Schwenken der Auflage um die horizontale Querachse in einer vertikalen Ebene. Der Block enthält eine einzelne Blattfeder. Er ist an einem Ende mit dem festen Sockel verbunden. Das andere Ende ist an der Basis befestigt. Der Winkelbegrenzer ist eine Blattfeder. Die Feder ist freitragend an der Basis angebracht. Es besteht die Möglichkeit, dass sie mit der Rückseite des Grundkörpers zusammenwirkt. Die Position der Person auf dem Gerät kann in einem ruhigen (statischen) Zustand sein. Sie kann auch in einer schwankenden Position sein. Querschwingen liegen in der Natur des Menschen und üben eine positive Wirkung auf ihn aus. Es stärkt den Gleichgewichtsapparat und massiert die Blutgefäße. Es stimuliert auch die Funktionen beider Gehirnhälften und beseitigt Stauungen. Es verbessert die Funktion des gesamten Körpers. Diese technische Lösung wird als Prototyp der beanspruchten Erfindung anerkannt.

Ein gemeinsamer Nachteil aller bekannten Vorrichtungen zur Entlastung des menschlichen Bewegungsapparats während der Arbeit oder in der Ruhephase besteht darin, dass sie nicht die Möglichkeit bieten, den menschlichen Körper selbst auszubalancieren. Außerdem bieten sie je nach Größe und Gewicht der Person keinen ausreichenden Sitzkomfort, und das verhindert eine wirksame Entspannung.

Aufgabe der Erfindung ist es, die Effizienz des Geräts für Benutzer unterschiedlicher Statur zu erhöhen. Außerdem soll der Komfort des Benutzers unabhängig von seiner Größe und seinem Gewicht verbessert werden.

Das Wesentliche der beanspruchten technischen Lösung wird in einer Reihe von Merkmalen ausgedrückt. Die Gesamtheit ist ausreichend, um das vom Antragsteller angegebene technische Problem zu lösen und um das erfindungsgemäße technische Ergebnis zu erzielen.

Erfindungsgemäß enthält eine Vorrichtung zur Entlastung des Bewegungsapparates während der Arbeit oder in der Ruhephase eine Basis und ein Stützbett. Das Bett ist schräg zum Sockel positioniert. Das Gerät verfügt außerdem über eine Fußstütze und einen Federmechanismus. Der Mechanismus ermöglicht Relativbewegungen (Schwenken, Kippen, Verlagerung) der Liegefläche gegenüber dem Sockel. Das Gerät ist mit einem Mechanismus zur Regulierung der Kippkraft ausgestattet. Die Armlehnen sind höhenverstellbar. Der Tisch ist so konzipiert, dass er in seiner Position relativ zur Person verstellbar ist.

Die beanspruchte technische Lösung zeichnet sich durch eine Reihe zusätzlicher optionaler Merkmale aus:
- Der Mechanismus zur Einstellung der Kippkraft kann als einstellbarer Anschlag ausgeführt werden. Der Anschlag verändert die Kraft des Federmechanismus.
- Der Tisch kann in der Höhe verstellbar sein.
- Der Tisch kann neigungsverstellbar ausgeführt werden.
- Der Tisch kann so konstruiert werden, dass er in seinem Abstand zur Liegefläche verstellbar ist.
- Das Stützbett kann mit einem höhenverstellbaren Kopfteil ausgestattet werden.

Der Anmelder hat keine Quellen angegeben, die Informationen über technische Lösungen enthalten, deren Merkmalskombination mit der Kombination von Unterscheidungsmerkmalen der Erfindung übereinstimmt. Dies führt zu dem Schluss, dass die Erfindung die Bedingung der "Neuheit" (N) erfüllt.

Die beanspruchte Kombination von wesentlichen Merkmalen führt zu einer technischen Wirkung. Sie besteht darin, dass es der Mechanismus zur Einstellung der Kippkraft Menschen mit unterschiedlicher Statur ermöglicht, die für sie richtige Kraft zu wählen. Dies schafft bessere Bedingungen für die Fähigkeit des Nutzers, effektiv zu arbeiten oder zu ruhen. Die verstellbaren Armlehnen und der Tisch bieten dem Benutzer unabhängig von seiner Größe und seinem Gewicht mehr Komfort.

Dieses technische Ergebnis ist keine Folge bekannter Eigenschaften. Es ergibt sich aus Merkmalen, die von anderen technischen Objekten, wie z. B. dem Stützbett, bekannt sind. Es ist nur eine Eigenschaft der Gesamtheit der wesentlichen Merkmale. Diese sind in dem unabhängigen Antrag dargelegt. Aufgrund der vorstehenden Ausführungen kann die beanspruchte technische Lösung als "erfinderische Tätigkeit" (IS) eingestuft werden.

Das Gerät wird anhand einer Zeichnung dargestellt. Sie zeigt eine Gesamtansicht des Geräts. Die Positionen sind auf der Zeichnung markiert:
1 - Grundbalken;
2 - Basis;
3 - Federmechanismus;
4 - Mechanismus zur Veränderung der Position der Armlehnen und des Tisches;
5 - Stützbett,
6 - Kippbegrenzer für das Stützbett;
7 - Beinstütze;
8 - Armlehnen;
9 - Kopfstütze.

Nachdem eine Person ihren Rücken, ihr Becken und ihre Hüfte auf der Liege 5 und ihre Füße auf der Fußstütze 7 positioniert hat, beginnt die reflexive Arbeit der Körpermuskeln, selbstbalancierend durch Einnahme der bequemsten und ausgewogensten Haltung. Das Stützbett 5 ist so eingestellt, dass es wackeln kann. Es zwingt die Person zum Gleichgewicht und unterstützt das spontane Einnehmen einer bequemen Körperhaltung. Der Mechanismus zur Einstellung der Kippkraft ist als austauschbarer Anschlag ausgeführt. Die Stütze verändert die Kraft des Federmechanismus 3 und passt diese Kraft an die Körpergröße der Person an. Verstellbare Armlehnen 8, Kopfstütze 9 und Tisch erhöhen den Komfort. Der Kippbegrenzer 6 begrenzt den maximalen Schwenkwinkel des Stützbettes 4. Er wirkt auch als Stoßdämpfer. Die Position der Person auf dem Gerät kann in einem entspannten (statischen) und einem schwingenden Zustand sein. Das Aufschaukeln wird durch Selbstbalancierung und leichtes Wegdrücken der Füße von der Fußstütze 7 erreicht. Die aufgebrachte Kraft reguliert die Amplitude der Pendelbewegung. Gleichzeitig bleiben die Muskeln des Körpers in einem ruhigen, entspannten Zustand. Das seitliche Schwanken, das in der Natur des Menschen liegt, hat eine positive Wirkung auf den Körper. Das Schaukeln stärkt den Gleichgewichtsapparat, massiert die Blutgefäße, stimuliert die Funktionen beider Gehirnhälften und beseitigt Staus. All dies verbessert das Funktionieren des gesamten Körpers in Ruhe oder bei der Arbeit.

Die vorgeschlagene Vorrichtung kann mit bekannten technischen Mitteln und Technologien industriell hergestellt werden. Damit erfüllt sie die Bedingung der "industriellen Anwendbarkeit". Die Untersuchungen des beanspruchten Geräts wurden in der Föderalen Staatlichen Haushaltsbildungseinrichtung für Hochschulbildung Izhevsk State Medical Academy des Gesundheitsministeriums der Russischen Föderation durchgeführt. Studien haben die Wirksamkeit dieses Geräts zur physischen und psychischen Entspannung während des Arbeitsprozesses bei Studenten bestätigt. Gleichzeitig wurde eine Verbesserung der Leistung dokumentiert. Das allgemeine Wohlbefinden, die Ausdauer und die Entspannung des Arbeitnehmers wurden verbessert und waren viel besser als in der sitzenden Position. Es wurden Empfehlungen für die Einführung des Geräts in den Arbeitsablauf der Organisation ausgesprochen.

## Patentansprüche

1. Vorrichtung zur Entlastung des menschlichen Bewegungsapparates während der Arbeit oder in der Ruhephase mit einem Sockel, einem Stützbett, wobei das Bett schräg zum Sockel positionierbar ist,
sowie einem Federmechanismus, der eine Verlagerung des Stützbettes gegenüber dem Sockel ermöglicht,
**gekennzeichnet durch**
einen Mechanismus zur Einstellung der Kippkraft sowie höhenverstellbare Armlehnen und eines Tisches,
wobei der Tisch so konzipiert ist, dass er in seiner Position relativ zur Person verstellbar ist.

2. Vorrichtung nach Anspruch 1,
**dadurch gekennzeichnet,**
**dass** der Mechanismus zur Einstellung der Kippkraft als einstellbarer Anschlag ausgeführt ist, der die Kraft des Federmechanismus verändert.

3. Vorrichtung nach Anspruch 1,
**dadurch gekennzeichnet,**
**dass** der Tisch höhenverstellbar ist.

4. Vorrichtung nach Anspruch 1,
**dadurch gekennzeichnet,**
**dass** der Tisch kippverstellbar ausgeführt ist.

5. Vorrichtung nach Anspruch 1,
**dadurch gekennzeichnet,**
**dass** der Tisch so konstruiert ist, dass er in seinem Abstand zur Liegefläche verstellbar ist und
**dass** eine Fußstütze vorgesehen ist.
